# EUROPÄISCHE PATENTSCHRIFT

(11) **EP 2 818 594 B1**
(45) Veröffentlichungstag und Bekanntmachung des Hinweises auf die Patenterteilung: **02.12.2020**
(21) Anmeldenummer: 14167365.7
(22) Anmeldetag: 07.05.2014
(51) Int. Cl.: D07B 1/06, D07B 7/02

(54) **Drahtseil sowie ein Verfahren zu dessen Herstellung**
Wire rope and method of manufacturing the same
Câble en acier et son procédé de fabrication

(30) Priorität: 28.06.2013 CH 11932013
(43) Veröffentlichungstag der Anmeldung: 31.12.2014
(73) Patentinhaber: Fatzer AG Drahtseilfabrik, 8590 Romanshorn (CH)
(72) Erfinder: Nater, Christof, 8593 Kesswil (CH)
(74) Vertreter: Luchs, Willi

(56) Entgegenhaltungen:
- EP-A2- 2 708 642
- DE-A1- 3 149 783
- DE-B- 1 071 543
- DE-C- 451 015
- DE-C- 711 238
- DE-C- 837 797
- GB-A- 2 102 528
- GB-A- 2 254 086
- GB-A- 2 269 400
- GB-A- 191 027 736
- US-A- 1 183 487
- US-A- 2 136 865
- US-A- 3 686 855

## Beschreibung

Die Erfindung bezieht sich auf ein Verfahren zur Herstellung sowie auf ein Drahtseil nach dem Oberbegriff des Anspruchs 1 bzw. 6, sowie eine Einrichtung nach dem Oberbegriff des Anspruchs 12.

Bei einem Drahtseil gemäss der Druckschrift EP-A-1 040 221 sind ein zylindrisch ausgebildeter Kern mit mehreren um diese herum verseilte Drahtlitzen vorgesehen. Zudem sind zwischen einem jeden benachbarten Paar von Litzen Füllelemente angeordnet, welche aus einem polymeren oder elastomeren Werkstoff bestehen und eine orientierte molekulare Struktur aufweisen. Diesen Füllelementen ist jeweils ein verbreiterter Fussabschnitt zugeordnet, der den zwischen zwei Litzen und dem Kern gebildeten Raum ausfüllt und somit auf dem zentralen Kern aufliegen kann.

Bei diesem zylindrisch ausgebildeten Kern bildet sich im Betrieb des Drahtseils in der Regel nach einer gewissen Anfangsbetriebszeit ein Fliessen in radialer Richtung nach aussen, wodurch den Aussenkonturen der Drahtlitzen angepasste Nuten am Umfang des Kerns entstehen. Damit sind aber verschiedene Nachteile verbunden, insbesondere entsteht ein Kriechen und damit eine Verlängerung des gesamten Drahtseils im Betrieb, welche wieder kompensiert werden muss. Zudem ändert sich auch der Seildurchmesser im Betrieb, was bei der Installation derselben zu berücksichtigen ist.

In der Druckschrift DE-A-1 071 543 ist erwähnt, dass diese Spiralgrate als auf dem Kern unverrückbare Anschläge angebracht sind. Diese können durch Widerstandsschweissen oder bei der Anwendung von Kunststoff wärmeverformbar oder aufgespritzt sein.

Bei der Druckschrift DE-A-711 238 ist wiederum im Anspruch 1 übergeordnet definiert, dass die Seele vor der Verseilung durch Pressung verdichtet und vorgeformt wird. Dies wird durch einen Presskaliber im gleichen Arbeitsgang mit der Herstellung des Seils erzielt.

Bei dem Drahtseil gemäss der Druckschrift GB-A-2 269 400 wird der zylindrische und ein äusserer Körper gerillt mit schraubenförmigen Nuten. Es ist einzig erwähnt, dass der äussere Körper in einen Extruder gebracht wird und damit nebst dem zentralen Körper ein zweiter Extrusionsschritt erfolgt.

Bei einem Gewindeschneidkopf gemäss der Druckschrift DE-A-451 015 ist der Werkzeugkopf nicht drehbar ausgeführt und diese annähernd radial verstellbaren Schneidwerkzeuge eignen sich zur Herstellung von Gewinden, aber nicht für Nuten für das Einsetzen von Litzen bei einem Drahtseil.

Der vorliegenden Erfindung liegt die Aufgabe zugrunde, ein Verfahren zur Herstellung eines Drahtseils zu schaffen, mittels welchem die Eigenschaften des Drahtseils verbessert werden, insbesondere in Bezug auf die Laufruhe und den inneren Zusammenhalt.

Erfindungsgemäss ist diese Aufgabe durch ein Verfahren nach den Merkmalen des Anspruchs 1 bzw. durch ein Drahtseil nach den Merkmalen des Anspruchs 6 bzw. eine Einrichtung nach den Merkmalen des Anspruchs 12 gelöst.

Durch diese Ausbildung des Drahtseils mit dieser spanabhebenden Bearbeitung zur Erzeugung von wendelförmigen Nuten der Kunststoffseele wird eine optimale Führung der Drahtlitzen im verseilten Zustand erzielt und damit entstehen verschiedene Verbesserungen der Eigenschaften des Drahtseils insgesamt.

Mit dem erfindungsgemässen Verfahren, diese spanabhebende Bearbeitung für die Erzeugung der wendelförmigen Nuten unmittelbar bevor die Drahtlitzen um die Kunststoffseele verseilt werden auszuführen, entsteht der Vorteil, dass diese wendelförmigen Nuten mit der absolut gleichen Schlaglänge wie die Drahtlitzen versehen sind.

Ausführungsbeispiele sowie weitere Vorteile der Erfindung sind nachfolgend anhand einer Zeichnung näher erläutert. Es zeigt:
- Fig. 1: eine schematische Darstellung der Herstellung eines erfindungsgemässen Drahtseils, von welchem die Kunststoffseele und drei der Drahtlitzen je in Teillänge veranschaulicht sind; und
- Fig. 2: ein erfindungsgemässes Drahtseil im Querschnitt.

Fig. 1 zeigt die Herstellung eines Drahtseils 10 mit einer Kunststoffseele 11 und mehreren um diese herum verseilte Drahtlitzen 15, wobei zur besseren Verdeutlichung nur drei von den an sich insgesamt sechs Drahtlitzen dargestellt sind.

Solche Drahtseile eignen sich beispielsweise für die Verwendung bei Schienenfahrzeugen, welche von den Drahtseilen gezogen werden, die zwischen den Schienen auf Rollen oder dergleichen geführt sind.

Erfindungsgemäss ist am Umfang der Kunststoffseele 11 für jede Drahtlitze 15 jeweils eine wendelförmige Nut 20 durch spanabhebende Bearbeitung erzeugt, wobei diese wendelförmigen Nuten 20 jeweils dem Aussendurchmesser der Drahtlitzen 15 angepasst sind.

Die Drahtlitzen 15 werden dabei um diese mit einem Vorschub in Achsrichtung bewegten Kunststoffseele 11 herum verseilt, wobei sie mit einer bestimmten Drehzahl und Zuführgeschwindigkeit um die Kunststoffseele 11 herum gewickelt werden. Die Kunststoffseele 11 wird unmittelbar bevor die Drahtlitzen 15 auf diese aufgewickelt werden durch spanabhebende Bearbeitung mit diesen wendelförmigen Nuten 20 versehen.

Diese erfindungsgemässe spanabhebende Bearbeitung der als zylindrischer Stab 11' aus einem biegsamen Kunststoff zugeführten Kunststoffseele 11 erfolgt mittels einer Bearbeitungseinrichtung 25, bei der Schneidwerkzeuge 26 mit derselben Drehzahl wie die Drahtlitzen 15 um die Kunststoffseele 11 für die Herstellung der wendelförmigen Nuten gedreht werden. Die Schneidwerkzeuge 26 sind dabei mit ihren Schneiden gegen die Bewegungsrichtung der Kunststoffseele gerichtet. Jedem Schneidwerkzeug 26 ist eine Werkzeugspannhalterung 27 zugeordnet, welche jeweils an einem mit einer zentralen Öffnung für das Durchführen des Stabes 11' drehbaren Werkzeugkopf 25 radial verstellbar befestigt ist. Die jeweilige Werkzeugspannhalterung 27 besteht aus einem Spannfutter 28 und aus einem nicht näher gezeigten Verstellmodul, mittels denen das Schneidwerkzeug 26 zu dem Durchmesser der Kunststoffseele 11 genau eingestellt werden kann. Der Drehantrieb des Werkzeugkopfes 25 wie auch die Spulen mit den darauf gewickelten Drahtlitzen 15 sind nicht näher veranschaulicht.

Die Drahtlitzen 15 und die Kunststoffseele 11 werden mit der gleichen Vorschubgeschwindigkeit in Achsrichtung durch einen ringförmigen Dorn 22 gezogen. Die Drahtlitzen 15 sind vorteilhaft beim Zuführen zum Verseilen mit einer Wendelform vorgeformt und werden zusammen mit der Kunststoffseele gezogen, wobei sie durch diesen Dorn 22 die Drahtlitzen an die Kunststoffseele angedrückt werden, dabei diese Nuten 20 als Führung der Drahtlitzen 15 dienen.

Fig. 2 zeigt ein Drahtseil 10 mit mehreren aus verseilten Drähten 16 hergestellten Drahtlitzen 15, die um eine Kunststoffseele 11 herum verseilt und zwischen diesen längliche Einlagen 12 angeordnet sind. Diese sich über die gesamte Seillänge erstreckenden Einlagen 12 sind in ihrem Querschnitt derart geformt, dass sie sich annähernd bis zum Aussenumfang des Drahtseils 10 erstrecken. Dabei sind sie am Aussenumfang mit einem annähernd dem halben Seildurchmesser entsprechenden Radius R versehen, um zusammen mit den Drahtlitzen 15 annähernd einen gleichmässigen Aussendurchmesser zu bilden. In dem mit den Drahtlitzen 15 in Berührung stehenden Bereich weisen sie beidseitig jeweils einen den Drahtlitzen 15 entsprechenden Radius auf.

Solche Drahtseile 10 werden insbesondere als Zug- bzw. Förderseile mit hohen Belastungsanforderungen verwendet, beispielsweise bei Seilbahnen, welche an einem stationären Tragseil hängend geführt und mit einem Zugseil verbunden sind. Zug- bzw. Förderseile werden üblicherweise bei der oberen und unteren Station um Rollen geführt und als Endlos-Seile durch eine sogenannte Verspleissung von deren Enden ausgeführt oder durch eine Endbefestigung zusammengehalten, was nicht näher gezeigt ist.

Die verseilten Drahtlitzen 15 liegen über einen bestimmten Umfangsbereich in den Nuten 20 unmittelbar auf der Kunststoffseele 11 auf, indes die Einlagen 12 jeweils innenseitig mit einem Abstand a zur Kunststoffseele 11 angeordnet sind.

Diese Nut 20 bei einer jeweiligen Drahtlitze 15, bei welchem sie unmittelbar auf der Kunststoffseele 11 aufliegt, entspricht bei Verwendung von insgesamt sechs Drahtlitzen einem Winkelbereich einer jeweiligen Drahtlitze bezogen auf ihren Querschnitt von vorzugsweise zwischen 40° und 60°. Diese wendelförmigen Nuten 20 sind im Querschritt rund mit einem Radius ausgebildet, welcher annähernd dem halben Durchmesser einer Drahtlitze 15 entspricht.

Die Abstände a zwischen den Einlagen 12 und der Kunststoffseele 11 sind jeweils so dimensioniert, dass diese mindestens annähernd jeweils einer Ausdehnung entsprechen, welche durch das nach einer gewissen Anfangsbetriebszeit des Drahtseiles in radialer Richtung nach aussen gerichtete Fliessen der Kunststoffseele 11 entsteht. Diese Ausdehnung bewegt sich je nach Durchmesser der Seele und Belastung des Drahtseils im Millimeterbereich.

Die Einlagen 12 weisen jeweils mit ihrem zwischen zwei Drahtlitzen 15 durchragenden innenseitigen Endteil 12' jeweils eine Dicke d' auf, die grösser als die Dicke d im schmälsten Bereich der jeweiligen Einlage 12 ist, wobei diese innenseitigen Endteile 12' ausserhalb eines gedachten Kreises 14 bei den Innenseiten der Drahtlitzen 15 enden, wie strichpunktiert gezeigt ist. Dieser innenseitige Endteil 12' der Einlagen 12 ist jeweils abgerundet, könnte aber auch elliptisch, als halbes Polygon oder sogar flach geformt sein.

Die Erfindung ist mit den erläuterten Ausführungsbeispielen ausreichend dargetan. Selbstverständlich könnten sie noch durch andere Varianten veranschaulicht sein, bei dem zum Beispiel anstelle von sechs eine andere Anzahl Drahtlitzen verwendet werden könnten.

## Patentansprüche

1. Verfahren zur Herstellung eines Drahtseils, welches mit wenigstens einer Kunststoffseele (11) und mehreren um diese herum verseilten Drahtlitzen (15) hergestellt wird, wobei am Umfang der Kunststoffseele (11) für jede Drahtlitze (15) jeweils eine wendelförmige Nut (20) erzeugt wird, **dadurch gekennzeichnet, dass**
diese wendelförmigen Nuten (20) durch spanabhebende Bearbeitung erzeugt werden, wobei sie im Querschnitt jeweils dem Aussendurchmesser der Drahtlitzen (15) angepasst sind.

2. Verfahren nach Anspruch 1, **dadurch gekennzeichnet, dass** die Drahtlitzen (15) um eine mit einem Vorschub in Achsrichtung bewegte Kunststoffseele (11) herum verseilt werden, wobei die Drahtlitzen (15) dabei mit einer bestimmten Drehzahl und Zuführgeschwindigkeit um die Kunststoffseele (11) herum gewickelt werden, wobei die Kunststoffseele (11) unmittelbar bevor die Drahtlitzen (15) auf diese aufgewickelt werden durch diese spanabhebende Bearbeitung mit den wendelförmigen Nuten (20) für die Aufnahme der Drahtlitzen (15) versehen wird.

3. Verfahren nach Anspruch 2, **dadurch gekennzeichnet, dass** die für die spanabhebende Bearbeitung der Kunststoffseele (11) verwendeten Schneidwerkzeuge (26) für die Herstellung der wendelförmigen Nuten mit derselben Drehzahl wie die Drahtlitzen (15) um die Kunststoffseele (11) gedreht werden.

4. Verfahren nach Anspruch 2 oder 3, **dadurch gekennzeichnet, dass** diese Drahtlitzen (15) und die Kunststoffseele (11) mit der gleichen Vorschubgeschwindigkeit in Achsrichtung gezogen werden.

5. Verfahren nach einem der vorhergehenden Ansprüche 2 bis 4, **dadurch gekennzeichnet, dass** die Drahtlitzen (15) beim Zuführen zum Verseilen mit einer Wendelform vorgeformt sind und zusammen mit der Kunststoffseele (11) durch einen ringförmigen Dorn (22) gezogen werden, durch welchen diese Drahtlitzen an die Kunststoffseele angedrückt werden.

6. Drahtseil, hergestellt durch das Verfahren nach einem der vorhergehenden Ansprüche 1 bis 5, mit wenigstens einer Kunststoffseele (11) und mehreren um diese herum verseilten Drahtlitzen (15), wobei am Umfang der Kunststoffseele (11) für jede Drahtlitze (15) jeweils eine wendelförmige Nut (20) erzeugt ist, **dadurch gekennzeichnet, dass** die wendelförmigen Nuten (20) bei der Kunststoffseele (11) herausgeschnitten und im Querschnitt rund mit einem Radius ausgebildet sind, welcher annähernd dem halben Durchmesser einer Drahtlitze (15) entspricht.

7. Drahtseil nach Anspruch 6, **dadurch gekennzeichnet, dass** die Kunststoffseele (11) aus einem biegsamen Kunststoff stabförmig ausgebildet ist.

8. Drahtseil nach einem der vorhergehenden Ansprüche 6 oder 7, **dadurch gekennzeichnet, dass** die in den wendelförmigen Nuten (20) geführten Drahtlitzen (15) mit sechs Litzen in einem Winkelbereich einer jeweiligen Drahtlitze von bis zu 60° bezogen auf den Querschnitt aufliegen.

9. Drahtseil nach einem der vorhergehenden Ansprüche 6 bis 8, **dadurch gekennzeichnet, dass** zwischen den aus verseilten Drähten (16) bestehenden Drahtlitzen (15) jeweils diese eine längliche Einlage (12) angeordnet ist, welche sich annähernd bis zum Aussenumfang des Drahtseils (10) erstrecken, indes innenseitig mit einem Abstand (a) zur Kunststoffseele (11) angeordnet sind.

10. Drahtseil nach Anspruch 9, **dadurch gekennzeichnet, dass** die Einlagen (12) jeweils mit ihrem zwischen zwei Litzen (15) durchragenden innenseitigen Endteil (12') jeweils eine Dicke (d') aufweisen, die grösser als die Dicke (d) im schmälsten Bereich der jeweiligen Einlage (12) ist, wobei diese innenseitigen Endteile (12') ausserhalb eines gedachten Kreises (14) bei den Innenseiten der Litzen (15) enden.

11. Drahtseil nach Anspruch 9 oder 10, **dadurch gekennzeichnet, dass** die Einlagen (12) am Aussenumfang mit einem annähernd dem halben Seildurchmesser entsprechenden Radius (R) versehen sind, um zusammen mit den Litzen (15) einen annähernd gleichmässigen Aussenumfang zu bilden.

12. Einrichtung mit einer Bearbeitungseinrichtung zur Herstellung eines Drahtseils zur Durchführung des Verfahrens nach einem der Ansprüche 1 bis 5, mit einem ringförmigen Dorn (22), durch welchen die Drahtlitzen (15) und die Kunststoffseele (11) ziehbar und diese Drahtlitzen an die Kunststoffseele andrückbar sind, **dadurch gekennzeichnet, dass** die Bearbeitungseinrichtung (25) mit einem drehbaren Werkzeugkopf (25) mit einer zentralen Öffnung und mit radial verstellbaren Schneidwerkzeugen (26) versehen ist, die zentrale Öffnung des Werkzeugkopfs (25) für das Durchführen der Kunststoffseele (11) für die Erzeugung der wendelförmigen Nuten (20) durch diese Schneidwerkzeuge (26) vorgesehen ist.

13. Einrichtung nach Anspruch 12, **dadurch gekennzeichnet, dass** bei der Bearbeitungseinrichtung den Schneidwerkzeugen (26) je eine Werkzeugspannhalterung (27) zugeordnet ist, welche jeweils am Werkzeugkopf (25) radial verstellbar befestigt sind.

## Claims

1. A method of producing a wire rope, which is produced by at least one plastic core (11) and number of wire strands (15) stranded around it, whereby a helical groove (20) is respectively produced around the periphery of the plastic core (11) for each wire strand (15), **characterised in that**
these helical grooves (20) are produced by machining, whereby they are being matched in the cross section respectively to the outside diameter of the wire strands (15).

2. The method according to Claim 1, **characterised in that** the wire strands (15) are being stranded around a plastic core (11), which is moved with a feed in the axial direction, whereby the wire strands (15) are being wound around the plastic core (11) with a specific rotation speed and feed speed, whereby the plastic core (11) is provided with the helical grooves (20) for receiving the wire strands (15) by machining directly before the wire strands (15) are wound onto said core.

3. The method according to Claim 2, **characterised in that** for the production of the helical grooves the cutting tools (26) used for the machining of the plastic core (11) are rotated around the plastic core (11) with the same rotation speed as the wire strands (15).

4. The method according to Claim 2 or 3, **characterised in that** these wire strands (15) and the plastic core (11) are drawn in the axial direction with the same feed speed.

5. The method according to any one of the preceding Claims 2 to 4, **characterised in that** when being introduced for twisting, the wire strands (15) are pre-formed in a helical shape and are drawn together with the plastic core (11) by an annular mandrel (22) by means of which these wire strands are pressed against the plastic core.

6. A wire rope, produced by the method according to any one of the preceding Claims 1 to 5, comprising at least one plastic core (11) and a number of wire strands (15) twisted around it, whereby a helical groove (20) is respectively produced around the periphery of the plastic core (11) for each wire strand (15), **characterised in that** the helical grooves (20) are cut by of the plastic core (11) and are formed with a round cross-section with a radius which corresponds approximately to half the diameter of a wire strand (15).

7. The wire rope according to Claim 6, **characterised in that** the plastic core (11) is produced in the form of a bar from a flexible plastic.

8. The wire rope according to any one of the preceding Claims 6 or 7, **characterised in that** when using six strands, the wire strands (15) guided within the helical grooves (20) lie in an angular range of a respective wire strand of up to 60° in relation to the cross section.

9. The wire rope according to any of the preceding Claims 6 to 8, **characterised in that** there is respectively disposed between the wire strands (15) consisting of stranded wires (16) an elongate insert (12), which inserts extend almost to the outer circumference of the wire rope (10), however, on the inside being arranged a distance (a) away from the plastic core (11).

10. The wire rope according to Claim 9, **characterised in that** the inserts (12) respectively with their inside end part (12') projecting through two strands (15) respectively have a thickness (d'), which is greater than the thickness (d) in the narrowest region of the respective insert (12), whereby these inside end parts (12') ending outside of a notional circle (14) on the insides of the strands (15).

11. The wire rope according to Claim 9 or 10, **characterised in that** the inserts (12) are provided on the outer circumference with a radius (R) corresponding to almost half the rope diameter in order to form an almost equal outside circumference with the strands (15).

12. A device with a machining device for the production of a wire rope for implementing the method according to any of the Claims 1 to 5, with an annular mandrel (22) by means of which these wire strands (15) and the plastic core (11) are drawnable and these wire strands are pressable against the plastic core, **characterised in that** the machining device (25) is provided with a rotatable tool head (25) with a central opening and with radially adjustable cutting tools (26), whereby the central opening of the tool head (25) is provided for passing through the plastic core (11) for producing the helical grooves (20) by these cutting tools (26).

13. The device according to Claim 12, **characterised in that** with the machining device there is assigned to each cutting tool (26) a clamping tool holder (27), which is respectively fastened radially adjustable to the tool head (25).

## Revendications

1. Procédé de fabrication d'un câble métallique, qui est fabriqué en ayant au moins une âme (11) en matière plastique et plusieurs torons (15) en fil métallique, commis autour de celle-ci, une rainure (20) hélicoïdale étant produite sur le pourtour de l'âme (11) en matière plastique pour chaque toron (15) en fil métallique, **caractérisé en ce que**
on produit ces rainures (20) hélicoïdales par usinage avec enlèvement de copeaux, en les adaptant, en section transversale, chacune au diamètre extérieur des torons (15) en fil métallique.

2. Procédé suivant la revendication 1, **caractérisé en ce que** l'on commet les torons (15) en fil métallique autour d'une âme (11) en matière plastique par une avance dans la direction axiale, les torons (15) en fil métallique étant enroulés avec un nombre de rotations et une vitesse d'apport déterminée autour de l'âme (11) en matière plastique, l'âme (11) en matière plastique étant pourvue, juste avant que les torons (15) en fil métallique y soient enroulés par cet usinage avec enlèvement de copaux, des rainures (20) hélicoïdales pour la réception des torons (15) en fil métallique.

3. Procédé suivant la revendication 2, **caractérisé en ce que** l'on fait tourner autour de l'âme (11) en matière plastique, avec le même nombre de rotations que les torons (15) en fil métallique, les outils (26) de coupe utilisés pour l'usinage avec enlèvement de copeaux de l'âme (11) en matière plastique, pour la fabrication des rainures hélicoïdales.

4. Procédé suivant la revendication 2 ou 3, **caractérisé en ce que** l'on tire ces torons (15) en fil métallique et l'âme (11) en matière plastique à la même vitesse d'avance dans la direction axiale.

5. Procédé suivant l'une des revendications 2 à 4 précédentes, **caractérisé en ce que** l'on préforme les torons (15) en fil métallique lors de l'apport pour la commission, en leur donnant une forme hélicoïdale, et on les tire ensemble avec l'âme (11) en matière plastique dans un mandrin (22) annulaire, par lequel ces torons en fil métallique sont poussés sur l'âme en matière plastique.

6. Câble métallique fabriqué par le procédé suivant l'une des revendications 1 à 5 précédentes, comprenant au moins une âme (11) en matière plastique et plusieurs torons (15) en fil métallique commis autour de celle-ci, dans lequel, sur le pourtour de l'âme (11) en matière plastique, est produite, pour chaque toron (15) en fil métallique, respectivement, une rainure (20) hélicoïdale, **caractérisé en ce que** les rainures (20) hélicoïdales sont découpées dans l'âme (11) en matière plastique et sont constituées en étant circulaires en section transversale avec un rayon, qui correspond à peu près au demi diamètre d'un toron (15) en fil métallique.

7. Câble métallique suivant la revendication 6, **caractérisé en ce que** l'âme (11) en matière plastique est constituée sous la forme d'un barreau en une matière plastique souple.

8. Câble métallique suivant l'une des revendications 6 ou 7 précédentes, **caractérisé en ce que** les torons (15) en fil métallique, qui passent dans les rainures (20) hélicoïdales, s'appliquent par six torons dans une plage angulaire d'un toron en fil métallique respectif allant jusqu'à 60°, rapporté à la section transversale.

9. Câble métallique suivant l'une des revendications 6 à 8 précédentes, **caractérisé en ce que**, entre les torons (15) en fil métallique, constitués de fils (16) métalliques commis, est disposé entre ceux-ci un insert (12) oblong, lesquels s'étendent à peu près jusqu'au pourtour extérieur du câble (10) métallique, en étant disposés du côté intérieur à une distance (a) de l'âme (11) en matière plastique

10. Câble métallique suivant la revendication 9, **caractérisé en ce que** les inserts (12) ont chacun, par leurs parties (12') d'extrémité du côté intérieur pénétrant entre deux torons (15), respectivement, une épaisseur (d'), qui est plus grande que l'épaisseur (d) dans la partie la plus étroite de l'insert (12) respectif, ces parties (12') d'extrémité du côté intérieur se terminant à l'extérieur d'un cercle (14) imaginaire aux côtés intérieurs des torons (15).

11. Câble métallique suivant la revendication 9 ou 10, **caractérisé en ce que** les inserts (12) sont pourvus, sur le pourtour extérieur, d'un rayon (R) correspondant à peu près au demi diamètre du câble pour former, ensemble avec les torons (15), un pourtour extérieur sensiblement uniforme.

12. Dispositif comprenant un dispositif d'usinage pour fabriquer un câble métallique, afin d'effectuer le procédé suivant l'une des revendications 1 à 5, comprenant un mandrin (22) annulaire, dans lequel les torons (15) en fil métallique et l'âme (11) en matière plastique peuvent être tirés et ces torons en fil métallique peuvent être poussés sur l'âme en matière plastique, **caractérisé en ce que** le dispositif (25) d'usinage est pourvu d'une tête (25) d'outil tournante ayant une ouverture centrale et d'outils (26) de coupe réglables radialement, l'ouverture centrale de la tête (25) de l'outil étant prévue pour le passage de l'âme (11) en matière plastique pour la production des rainures (20) hélicoïdales par ces outils (26) de coupe.

13. Dispositif suivant la revendication 12, **caractérisé en ce que**, dans le dispositif d'usinage, aux outils (26) de coupe est associé, respectivement, une fixation (27) de serrage d'outil, qui sont fixées de manière réglables radialement à la tête (25) de l'outil.
